# DEMANDE DE BREVET EUROPEEN

(11) **EP 3 915 413 A1**
(43) Date de publication de la demande: **01.12.2021**
(21) Numéro de dépôt: 21175626.7
(22) Date de dépôt: 25.05.2021
(51) Int. Cl.: A41D 13/08

(54) **MANIQUE**

(30) Priorité: 26.05.2020 FR 2005548
(71) Demandeur: ID.UP, 91190 Gif sur Yvette (FR)
(72) Inventeur: BOISSON, Christel, 91190 GIF SUR YVETTE (FR); MERLI, Daniela, 78680 EPONE (FR)
(74) Mandataire: Mazabraud, Xavier

(57) **Abrégé**

L'invention porte sur une manique (1) destinée à protéger sa main (2) lorsqu'elle saisit un objet, par exemple une barre de maintien (3), afin de se protéger de microbes qui y seraient présents. Une telle manique comprend une feuille (6) pour s'interposer entre la barre et la main, une prise (7) pour le pouce (21), une prise (8) pour un des autres doigts (22, 23) et des moyens pour maintenir la manique pliée lorsqu'elle n'est pas utilisée, afin d'y confiner les microbes dont elle aurait été souillée.

## Description

L'invention se situe dans le domaine des dispositifs de protection pour une main, notamment dans le domaine des dispositifs destinés à protéger la main de contaminations par des agents pathogènes.

Les transports en commun sont des endroits favorables à la dissémination d'agents pathogènes, en particulier de microbes, bactéries ou virus. Cela est notamment dû à la forte promiscuité et au partage de dispositifs d'appui et de retenue. Ces moyens sont, par exemple, des barres verticales, des poignées ou des mains courantes.

Saisir de tels dispositifs, c'est échanger avec d'autres utilisateurs de nombreux microorganismes, dont certains sont pathogènes. Le port de gants n'est pas une solution, car si on les range dans un sac ou si on les dépose sur une surface propre après utilisation, on contamine le sac ou la surface.

Un but de l'invention est de proposer des moyens de protection de la main, qui permettent de limiter les risques de contamination, et, que ces moyens ne soient pas eux-mêmes des vecteurs d'une telle contamination.

Selon l'invention, un dispositif de protection pour une main d'un utilisateur est une manique qui comprend :
- une feuille, de préférence souple, comprenant une portion proximale et une portion distale, une face extérieure de la portion proximale étant destinée à venir en vis-à-vis de la paume de la main, et, une face extérieure de la portion distale étant destinée à venir en vis-à-vis des doigts, autres que le pouce, de cette main ; la feuille pouvant prendre une position pliée, dans laquelle une face intérieure de la portion proximale soit sensiblement en vis-à-vis d'une face intérieure de la portion distale ;
- des moyens de prise proximale, prévus pour le pouce et disposés sur la face extérieure de la portion proximale ;
- des moyens de prise distale, prévus pour un ou plusieurs des autres doigts et disposés sur la face extérieure de la portion distale ; et,
- des moyens pour maintenir la feuille dans la position pliée.

Une telle manique comprend avantageusement des moyens d'affaiblissement de la feuille, pour faciliter la formation d'un pli entre sa portion proximale et sa portion distale. Ces moyens d'affaiblissement peuvent comprendre une gorge transversale formée dans la face intérieure de la feuille et/ou un rétrécissement transversal de la feuille.

Les moyens de maintien en position pliée peuvent comprendre des premiers et des deuxièmes moyens magnétiques complémentaires, les premiers moyens étant disposé sur une portion et les deuxièmes étant disposés sur l'autre portion, de sorte que, dans la position pliée, chacun des premiers moyens vient en prise magnétique avec un des deuxièmes moyens respectifs.

Les moyens de prise proximale peuvent comprendre une sangle disposée transversalement et fixée du côté extérieur de la portion proximale.

Les moyens de prise proximale peuvent alternativement comprendre une languette formée dans le prolongement de la feuille et à partir d'un bord transversal proximal de celle-ci, la languette étant rabattue longitudinalement contre la face extérieure de la portion proximale, son extrémité libre étant maintenue contre la face extérieure, de préférence par un rivet.

Les moyens de prise distale peuvent comprendre une garde comprenant une première partie qui s'étend depuis la feuille, du côté extérieur, et, une deuxième partie qui s'étend parallèlement à ladite feuille en direction de la portion proximale, et, des moyens de butée transversale reliant la deuxième partie avec la face extérieure de la portion distale. Ces moyens de prise sont préférablement formés d'une seule pièce avec la feuille.

Les moyens de prise distale peuvent alternativement comprendre une bride transversale dont chacune des extrémités transversales est maintenue contre la face extérieure de la portion distale, de préférence par un rivet respectif, de sorte que ladite bride forme une voûte au-dessus de ladite portion distale.

Des modes de réalisation et des variantes seront décrits ci-après, à titre d'exemples non limitatifs, avec référence aux dessins annexés dans lesquels :
[Fig. 1] illustre l'usage d'un premier mode de réalisation pour une manique selon l'invention, dont un utilisateur se tient à une barre verticale ;
[Fig. 2] est une vue schématique longitudinale de profil de la manique de la figure 1, dans une position à plat ;
[Fig. 3] est une vue schématique en perspective de la manique de la figure 1, dans une position repliée ;
[Fig. 4] est une vue schématique en perspective de la manique de la figure 1, du côté de sa face extérieure, dont un écusson et une sangle sont représentés séparés de la feuille.
[Fig. 5] est une vue schématique du côté extérieur, d'un deuxième mode de réalisation pour une manique selon l'invention, dans une position à plat ;
[Fig. 6] est une vue schématique de la manique de la figure 5, en position repliée.

Par convention, dans la description qui suit, on désigne par le terme « proximal » ce qui, dans une position d'usage normal, est le plus proche du poignet de l'utilisateur et par le terme « distal », ce qui en est le plus éloigné. De même, on désigne par le terme « intérieur » ce qui est du côté de l'objet saisi, et par le terme « extérieur » ce qui est du côté de la main de l'utilisateur.

La figure 1 illustre un usage d'une manique 1 selon l'invention avec laquelle un utilisateur se tient à une barre verticale 3. A la figure 1, seule la main 2 de l'utilisateur est représentée. Cette situation est typique d'un utilisateur qui voyage debout dans une voiture de métro. La manique 1 enveloppe la barre 3 ; elle s'interpose entre la main 2 et la barre 3, de sorte qu'elle évite ou limite fortement une contamination directe de la main par des agents pathogènes présents sur la barre 3.

Comme particulièrement illustré aux figures 2 à 4, la manique 1 comprend une feuille 6, des moyens de prise proximale 7, des moyens de prise distale 8 et, dans l'exemple illustré, un écusson 9. L'écusson 9 n'est pas représenté aux figures 1 et 3. La manique comprend en outre des moyens 5 pour la maintenir dans la position repliée de la figure 3.

Dans la position illustrée à la figure 2, la feuille s'étend sensiblement à plat ; l'intérieur N y est situé au-dessous et l'extérieur E y est situé au-dessus de la manique 1.

La feuille 6 est d'épaisseur courante E6 sensiblement constante. Une gorge transversale 11 est formée dans l'épaisseur de la feuille, côté intérieur N, de sorte que l'épaisseur E11 de la feuille, au fond de la gorge est sensiblement constante et inférieure à l'épaisseur courante E6. La gorge 11 s'étend transversalement, c'est-à-dire perpendiculairement au plan de la figure 2, sur toute la largeur de la feuille 6. La gorge a une largeur L11, mesurée dans le plan de la figure 2, au moins égale à deux fois l'épaisseur courante E6 de la feuille, c'est-à-dire: L11 ≥ 2 x E6.

La gorge 11 sépare la feuille en une portion proximale 6A (à droite sur la figure 2) et une portion distale 6B (à gauche sur la figure 2). La gorge 11 est disposée à mi-distance entre un bord transversal proximal 12 et un bord transversal distal 16 de la feuille 6. Les portions 6A, 6B sont symétriques entre elles relativement à la gorge 11.

Les moyens de prise proximale sont une sangle 7 qui s'étend transversalement le long de la face extérieure de la portion proximale 6A. La sangle a une épaisseur E7, plus faible que l'épaisseur courante E6 de la feuille 6. La sangle est disposée plus proche du bord transversal proximal 12 de la feuille que de la gorge 11. La sangle 7 fabriquée à part de la feuille et y est fixée, par ses extrémités transversales 7A. La feuille comprend des trous oblongs 7B traversant son épaisseur, prévus pour y recevoir les extrémités 7A de la sangle 7. Les extrémités 7A sont fixées dans les trous 7B, par exemple par collage, soudage ou encliquetage.

Dans l'exemple illustré, les moyens de prise distale 8 sont formés d'une seule pièce avec la feuille 6 ; ils comprennent une garde 13 et une cloison 14.

La garde 13 s'étend à l'extérieur E depuis le bord transversal distal 16 de la feuille 6 ; elle comprend une première partie 13A qui s'étend perpendiculairement à la feuille, et, une deuxième partie 13B qui s'étend parallèlement à la feuille en direction du bord transversal proximal 12 ; les deux parties 13A, 13B sont reliées par un raccord courbe 13C. La garde a une largeur sensiblement constante LT13, mesurée transversalement, inférieure à une longueur L16, mesurée transversalement, du bord transversal distal 16. Dans l'exemple illustré, la largeur LT13 de la garde 13 est sensiblement égale à la largeur de deux des doigts les plus longs de la main.

La cloison 14 s'étend longitudinalement depuis la première partie 13A de la garde, sous la deuxième partie 13B. Elle sert de raidisseur à la garde et de soutien à sa deuxième partie 13B1. La cloison a une longueur L14, mesurée longitudinalement depuis le bord transversal distal 16, inférieure à une longueur L14, mesurée de même, de la garde 13. La cloison sépare l'espace sous la garde en deux logements 18 symétriques.

L'écusson 9 est un moyen de personnaliser la manique 1 ; il a une fonction essentiellement esthétique, de communication ou publicitaire. Il peut permettre l'identification d'une personne ou d'une entreprise dont la marque y serait reproduite. Il comprend un ornement 9V et des moyens 9A pour fixer l'ornement 9V à des moyens complémentaires 9B de la garde 13. Dans l'exemple illustré, l'ornement a la forme d'un disque plat, sur lequel peut être imprimé, incrusté ou gravé un visuel. Les moyens de fixations comprennent deux ergots 9A prévus pour venir en prise avec des trous 9B formés dans l'épaisseur de la deuxième partie 12B de la garde 13. Chaque ergot 9A est prévu pour être fixé dans un trou 9B respectif, par exemple par collage, soudage ou encliquetage.

L'ornement peut ne pas être un disque, mais peut avoir des formes très diverses, par exemple être en trois dimensions.

Les moyens de maintien 5 comprennent un aimant 5A et une plaque d'acier 5B. Dans l'exemple illustré, l'aimant 5A est fixé à la face interne de la portion distale 6B et la plaque 5B est fixée dans l'épaisseur de la portion proximale 6A, de sorte que dans la position pliée illustré à la figure 3, l'aimant et la plaque soient en vis-à-vis. Ainsi, dans cette position, du fait de l'action de l'aimant 5A sur la plaque 5B, la face intérieure de la portion proximale 6A est maintenue en vis-à-vis de la face intérieure de la portion distale 6B ; cela tant que l'utilisateur ne les sépare pas.

Dans l'exemple illustré, la feuille 6, les moyens de prise 7, 8 et l'écusson 9 sont en un silicone souple moulé. Cette matière est particulièrement avantageuse puisqu'elle peut être aisément nettoyée et peut facilement prendre la forme de l'objet saisi. Pour son nettoyage, la manique peut être savonnée en même temps que l'on se savonne les mains. On peut aussi la désinfecter, entre deux utilisations, à l'aide d'une lingette ou d'un spray bactéricide ou virucide. La manique peut ainsi être utilisée à volonté toute une journée

Comme illustré à la figure 1, lorsque l'utilisateur veut se servir de la manique :
- il passe le pouce de la main concernée entre la sangle 7 et la feuille 6,
- la paume de la main reposant sur la face extérieure de la portion proximale 6A ;
- les autres doigts s'étendant sur la face extérieure de la portion distale 6B ;
- deux de ces autres doigts 22, 23 venant chacun dans un logement 18 respectif des moyens de prise distale 8, de part et d'autre de la cloison 14 ; de façon naturelle ces deux doigts sont le majeur 22 et l'annulaire 23.

Le matériau de la feuille est suffisamment souple pour que la feuille 6 se conforme au mouvement de saisie de la main 2. La face interne de la feuille vient en contact avec l'objet 3 saisi. Dans le cas illustré à la figure 1, en saisissant la barre 3, la face intérieure de la feuille 6 est souillée par les agents pathogènes, virus, bactéries ou produits divers qui recouvrent la barre 3.

Lorsque l'utilisateur lâche la barre, par exemple à la fin de son voyage dans le métro, avant de retirer la manique, plaque les faces internes des deux portion 6A,6B, dans la position pliée de la figure 3.

Dans cette position, dite fermée, les agents pathogènes sont confinés à l'intérieur, c'est-à-dire entre les deux portions ; ils ne se diffusent pas à l'extérieur et la manique offre une bonne sécurité sanitaire. L'utilisateur peut manipuler la manique ainsi pliée, la ranger dans une poche ou dans un sac, sans risque de se contaminer, ni de contaminer la poche ou le sac, ce qui serait contre-productif. Elle peut aussi être accrochée à l'extérieur d'un sac ou d'une mallette à l'aide d'un anneau.

L'affaiblissement transversal formé par la gorge 11, permet de former aisément un pli 25 entre les deux portions et limite les contraintes élastiques qui tendent à déplier la manique 1. On note aussi que la feuille 6, vue en plan, a une forme de papillon, c'est-à-dire que sa largueur L11 est réduite à l'endroit de la gorge 11, ce qui facilite aussi la formation du pli 25 et limite aussi les contraintes élastiques qui tendent à déplier la manique 1.

La feuille a une longueur L6 et une largeur L11, L16 suffisantes pour protéger la face interne de la paume et des doigts. Plusieurs tailles de manique peuvent être prévues, notamment une taille pour adulte et une taille pour enfant.

A titre d'exemple, une manique pour adulte, telle que précédemment décrite, a les dimensions suivantes :
L6 = 180 millimètres ; et,
L16 = 130 millimètres.

A titre d'exemple, une manique pour enfant, telle que précédemment décrite, a les dimensions suivantes :
L6 = 150 millimètres ; et,
L16 = 90 millimètres.

La manique 1 décrite étant longitudinalement symétrique, elle peut indifféremment être utilisée avec la main gauche ou avec la main droite.

En référence aux figure 5 et 6, on va maintenant décrire un deuxième mode de réalisation pour une manique selon l'invention, seulement ce qu'il diffère du premier mode de réalisation précédemment exposé.

A la figure 5, la portion proximale 6A est à gauche et la portion distale 6B est à droite. Seule la face externe de la feuille 6 y est visible.

Les moyens de prise proximale 7 comprennent une languette 31 formée dans le prolongement de la feuille 6, à partir du bord proximal 12 et rabattue longitudinalement contre la face extérieure de la portion proximale 6A. L'extrémité libre 31A est maintenue contre la face extérieure de la portion proximale 6A par un rivet 32. Ainsi disposée, la languette 31 forme avec la feuille 6 un passage transversal pour le pouce 21.

Les moyens de prise distale 8 comprennent une bride transversale 33 dont chacune des extrémités transversales 33A est maintenue contre la face extérieure de la portion distale par un rivet respectif 34. La bride 33 forme une voute au-dessus de la portion distale 6B formant ainsi, avec cette portion 6B un passage longitudinal pour l'extrémité d'un doigt, autre que le pouce.

Les moyens 5 pour maintenir la manique 1 dans une position fermée comprennent deux aimants 5A et deux plaques métalliques 5B. Chaque aimant 5A est disposé à proximité d'une extrémité respective du bord proximal 12 ; chaque plaque 5B est disposée à proximité d'une extrémité respective du bord distal 16.

La feuille, la languette et la bride sont réalisées dans une même matière, de préférence un silicone souple.

Bien sûr, l'invention n'est pas limitée aux exemples qui viennent d'être décrits. Au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

Ainsi, on peut utiliser d'autres matières qu'un silicone. Par exemple : la feuille, peut être en une autre matière plastique, en cuir ou en tissu. La sangle peut être en tissu et la garde peut être métallique. Un mélange de ces matières peut aussi être utilisé.

Les moyens de maintien magnétiques décrits précédemment peuvent être remplacés par des moyens de maintien mécanique. Ils peuvent par exemple être du type bouton pression ou comprendre une bride et un anneau pour la bride ou un élastique ou des moyens de prise par velours et crochets, notamment du type Velcro®.

Bien entendu, une manique selon l'invention n'est pas limitée à une protection anti-bactériologique. Réalisée avec des matières adaptées, une manique selon l'invention peut servir à la manipulation de plats chauds ou de matériaux salissants ou blessants. Si lors de cette manipulation, la face interne de la manique est souillée, par des aliments ou par le matériau manipulé, les moyens de maintenir la manique dans une position pliée permettent d'éviter de disséminer des souillures, sans avoir besoin de laver la manique entre chaque manipulation.

Les agents pathogènes ne sont pas nécessairement des bactéries ou des virus. Un agent pathogène peut aussi être une matière recouvrant un objet saisi, par exemple un acide, ou de la chaleur, lorsqu'on manipule un objet sortant d'un four.

## Revendications

1. Manique (1) **caractérisée en ce qu'**elle comprend :
- une feuille, de préférence une feuille souple (6), comprenant une portion proximale (6A) et une portion distale (6B), une face extérieure de la portion proximale étant destinée à venir en vis-à-vis de la paume d'une main (2), et, une face extérieure de la portion distale étant destinée à venir en vis-à-vis des doigts (22, 23) autres que le pouce (21), de cette main ; ladite feuille pouvant prendre une position pliée, dans laquelle une face intérieure de la portion proximale est sensiblement en vis-à-vis d'une face intérieure de la portion distale ;
- des moyens de prise proximale (7), prévus pour le pouce et disposés sur la face extérieure, de ladite portion proximale ;
- des moyens de prise distale (8), prévus pour un ou plusieurs des autres doigts et disposés sur la face extérieure de ladite portion distale ; et,
- des moyens (5) pour maintenir ladite feuille dans ladite position pliée.

2. Manique selon la revendication 1, **caractérisé en ce qu'**elle comprend des moyens d'affaiblissement (11) de la feuille, pour faciliter la formation d'un pli (25) entre la portion proximale et la portion distale de la feuille.

3. Manique selon la revendication 2, **caractérisé en ce que** les moyens d'affaiblissement comprennent une gorge transversale (11) formée dans la face intérieure de la feuille.

4. Manique selon l'une des revendications 1 et 2, **caractérisé en ce que** les moyens d'affaiblissement comprennent un rétrécissement transversal (L11) de la feuille.

5. Manique selon l'une des revendication 1 à 4, **caractérisé en ce que** les moyens de maintien (5) en position pliée comprennent des premiers moyens (5A) et des deuxièmes moyens (5B) magnétiques complémentaires, les premiers moyens étant disposé sur une portion (6A) et les deuxièmes moyens (5B) étant disposés sur l'autre portion (6B), de sorte que, dans la position pliée, chacun des premiers moyens vient en prise magnétique avec un des deuxièmes moyens respectifs.

6. Manique selon l'une des revendication 1 à 5, **caractérisé en ce que** les moyens de prise proximale (7) comprennent une sangle disposée transversalement et fixée du côté extérieur de la portion proximale (6A).

7. Manique selon l'une des revendication 1 à 5, **caractérisé en ce que** les moyens de prise proximale (7) comprennent une languette (31) formée dans le prolongement de la feuille (6) et à partir d'un bord transversal proximal (12) de ladite feuille (6), ladite languette étant rabattue longitudinalement contre la face extérieure de la portion proximale (6A), son extrémité libre (31A) étant maintenue contre ladite face extérieure, de préférence par un rivet (32).

8. Manique selon l'une des revendication 1 à 7, **caractérisé en ce que** les moyens de prise distale (8) comprennent une garde (13) comprenant une première partie (13A) qui s'étend perpendiculairement à la feuille, du côté extérieur, et, une deuxième partie (13B) qui s'étend parallèlement à ladite feuille en direction de la portion proximale (6B), et, des moyens de butée transversale (14) reliant ladite deuxième partie (13B) avec la face extérieure da portion distale (6B).

9. Manique selon la revendication 8, **caractérisée en ce que** les moyens de prise distale sont formés d'une seule pièce avec la feuille (6).

10. Manique selon l'une des revendication 1 à 7, **caractérisé en ce que** les moyens de prise distale (8) comprennent une bride transversale (33) dont chacune des extrémités transversales (33A) est maintenue contre la face extérieure de la portion distale (6B), de préférence par un rivet respectif (34), de sorte que ladite bride (33) forme une voûte au-dessus de ladite portion distale (6B).
